# EUROPÄISCHE PATENTSCHRIFT

(11) **EP 0 336 310 B1**
(45) Veröffentlichungstag und Bekanntmachung des Hinweises auf die Patenterteilung: **17.07.1996**
(21) Anmeldenummer: 89105684.8
(22) Anmeldetag: 31.03.1989
(51) Int. Cl.: C11D 3/20, C11D 3/43, C11D 1/94, C11D 1/65

(54) **Verfahren zum Entfernen von Flecken aus Textilien und Mittel zur Durchführung des Verfahrens**
Method for removing stains from fabrics and product to carry out this method
Procédé pour détacher les matières textiles et produit pour réaliser ce procédé

(30) Priorität: 02.04.1988 DE 3811360
(43) Veröffentlichungstag der Anmeldung: 11.10.1989
(73) Patentinhaber: Brunner, Thomas, D-73278 Schlierbach (DE)
(72) Erfinder: Brunner, Thomas, D-73278 Schlierbach (DE)
(74) Vertreter: Langmaack, Jürgen, Dipl.-Ing.

(56) Entgegenhaltungen:
- EP-A- 0 051 232
- US-A- 3 923 701
- US-A- 4 673 524

## Beschreibung

Die Erfindung betrifft ein Verfahren zum Entfernen von Flecken aus Textilien oder dgl., insbesondere zum Entfernen von Kugel- oder Flizschreiberflecken.

Für das Entfernen von Flecken aus Textilien oder dgl. lassen sich grundsätzlich zwei Grundstoffe einsetzen, nämlich einmal die sogenannten waschaktiven Substanzen, die im Zusammenwirken mit Wasser die Verschmutzung von der Faseroberfläche lösen, so daß diese von der Waschflotte aufgenommen werden. Sogenannter Fettschmutz wird hierbei in der Waschflotte emulgiert und sogenannter Pigmentschmutz wird in der Waschflotte suspendiert. Bei wasserempfindlichen Geweben, kleinen Flecken auf Fettbasis oder auch auf Lackbasis werden anstelle von waschaktiven Substanzen Lösungsmittel eingesetzt, die ggf. auf die chemische Struktur des betreffenden Fleckes abgestimmt sein müssen. So wird beispielsweise 1.1.1-Trichloräthan als sogenanntes Fleckenwasser für die Einzelbehandlung, aber auch zum Detachieren von Textilien in der chemischen Reinigung eingesetzt. Daneben ist die Verwendung von sogenanntem Waschbenzin, Lacklösungsmittel, wie beispielsweise sogenannte Nitroverdünnung etc., bekannt. Die Verwendung derartiger Lösungsmittel, die alle leichtflüchtig und z. T. entflammbar sind, ist wegen der inzwischen bekannt gewordenen Gefahr von Gesundheitsschädigungen nur unter besonderen Vorsichtsmaßnahmen zulässig. Hinzu kommt noch, daß mit zunehmendem Einsatz von Kunstfasern unterschiedlichster chemischer Zusammensetzung allein oder auch in Mischungen untereinander oder in Mischungen mit Naturfasern bei der Verwendung von Lösungsmitteln Vorsicht geboten ist, da u. U. die Gefahr besteht, daß durch das betreffende Lösungsmittel eine Faserkomponente in einem derartigen Mischgewebe angelöst und damit das Gewebe z. T. zerstört wird. Ebenso ist es möglich, daß durch ein derartiges Lösungsmittel die Farbpigmente bei gefärbten Fasern angegriffen werden können, so daß neben der Fleckbeseitigung auch eine Ent- oder Verfärbung der behandelten Stelle auftritt. Ein besonderer Nachteil der Verwendung derartiger Lösungsmittel, die allesamt in hohem Maße flüchtig sind, besteht darin, daß bei der Fleckenbehandlung keine ausreichende Behandlungszeit möglich ist, so daß beispielsweise bei einem Farbfleck mit Bindemittel, wie beispielweise einem Lackfleck oder einem Kugelschreiberfleck, das Bindemittel zwar gelöst wird, jedoch die an der Faser anhaftenden Pigmentteilchen nicht vollständig von der Faser getrennt werden können, so daß eine Restverfärbung bleibt. Ein weiteres Problem ist hierbei eine randfreie Fleckentfernung, die nur bei vollständigem Eintauchen des betreffenden Textilstückes in das Lösungsmittel möglich wäre. Da im täglichen Leben eine Vielzahl von fleckenden Substanzen unterschiedlichster chemischer Zusammensetzung verwendet werden, die den Einsatz der unterschiedlichsten Lösungsmittel erfordern, ist man seit einiger Zeit dazu übergegangen, Spezial-Fleckentfernungsmittel herzustellen und anzubieten, die als geschlossenes Sortiment abgegeben und dann nach entsprechender Wahl im Haushalt eingesetzt werden können. Da diese Spezial-Fleckentfernungsmittel allesamt auf der Basis flüchtiger Lösungsmittel aufgebaut sind, war eine befriedigende, randfreie Fleckentfernung nur bedingt möglich, wobei die Gefahr einer Gesundheitsgefährdung durch die verwendeten Lösungsmittel nicht in allen Fällen ausgeschlossen werden konnte.

Aus US-A-3 923 701 is ein Fleckentfernungsmittel zur Beseitigung von Tinten- und Faserschreiberflecken bekannt.

Der Erfindung liegt nun die Aufgabe zugrunde, ein Verfahren zum Fleckentfernen zu schaffen, das aufgrund der gewählten Mittel lange Einwirkungszeiten und eine randfreie Fleckentfernung ermöglicht.

Diese Aufgabe wird erfindungsgemäß dadurch gelöst, daß die verschmutzte Stelle in wenigstens einer ersten Fleckentfernungskomponente, aufweisend eine Mischung von Glykolsäure-n-butylester, Diätylenglykolmono-n-butyläther und Fettamin-Derivat mit Betainstruktur und/oder einer zweiten Flecke ntfernungskomponente, aufweisend eine Mischung von Essigsäure-(diäthylenglykolmono-n-butyläther)ester, aufweist und einer Mischung von mindestens einem nichtionogenen Tensides und mit mindestens einem emulgierbaren Tensides, welches als Kation ein Amin enthält, getränkt und nach einer vorgebbaren Einwirkungszeit die getränkte Stelle zusätzlich mit einer geringen Wassermenge getränkt, gewalkt und anschließend mit Wasser ausgewaschen wird. Beide Fleckentfernerkomponenten sind nicht toxisch, praktisch nicht flüchtig und wasserlöslich. Es hat sich gezeigt, daß je nach Art der fleckenden Substanz die Behandlung der verfleckten Stelle mit nur einer Fleckentfernerkomponente ausreicht, daß jedoch für die Behandlung von bisher nicht zu entfernenden Flecken der Einsatz beider Komponenten notwendig ist. So reicht es beispielsweise aus, Flecken von Obstsäften nur mit der ersten Fleckentfernerkomponente zu tränken und nach einer Einwirkungszeit von etwa 10 bis 15 Minuten unter der Zugabe von einer geringen Wassermenge mechanisch zu reiben bzw. zu walken und anschliessend die getränkte Stelle mit Wasser auszuwaschen. Durch Anstrichmittel verursachte Flecke können in einer Vielzahl von Fällen durch die Behandlung mit der zweiten Fleckentfernungskomponente in der vorstehend beschriebenen Weise entfernt werden. Insbesondere Flecken, die von Kugelschreiber oder Filzschreiber oder die von sogenannten Markierstiften verursacht sind, müssen in der Weise behandelt werden, daß zunächst die verfleckte Stelle je nach Grad der Verschmutzung über mehrere Stunden getränkt wird, dann anschließend die zweite Fleckentfernerkomponente zur ersten Fleckentfernerkomponente hinzu gegeben wird, so daß beide Komponenten über eine weitere Einwirkungszeit von beispielsweise 10 Minuten bis zu einer Stunde auf die Verschmutzung einwirken können. Anschließend wird unter Zugabe von etwas Wasser das Gewebe mechanisch bearbeitet, beispielsweise gewalkt oder gegeneinander gerieben und anschließend die aus den beiden Fleckentfernerkomponenten und Wasser bestehende Tränkung ausgespült. Ein weiterer Vorteil besteht darin, daß die erfindungsgemäßen Mittel nicht kennzeichnungspflichtig im Hinblick auf die Entflammbarkeit sind, da der Flammpunkt der ersten Komponente 75° C und der zweiten Komponente 108° C beträgt. Ferner ist von Vorteil, daß hinsichtlich der Raumluftbelastung die Lösungsmittelanteile beider Komponenten in den MAK-Werten cm³ /m³ (ppm) und mg/m³ Luft in Kennwert-Tabellen nicht aufgeführt sind und somit die Anwendung in geschlossenen Räumen möglich ist.

Erfindungsgemäß besteht die erste Fleckentfernungskomponente zur Durchführung des Verfahrens vorzugsweise aus einer Mischung von
- 10 - 80%,: vorzugsweise 39 - 40% Glykolsäure-n-butylester
- 19 - 80%,: vorzugsweise 39 - 40% Diäthylenglykolmono-n-butyläther
- 1 - 40%,: vorzugsweise 19 - 20% Fettamin-Derivat mit Betainstruktur.

Erfindungsgemäß besteht die zweite Fleckentfernerkomponente zur Durchführung des Verfahrens vorzugsweise aus einer Mischung von Kokosfettsäuremonoethanolamid mit 4,5 - 6 Mol Ethylenoxid Addukte, 97-98%iger Dodecylbenzolsulfonsäure, reines Triäthanolamin, Essigsäure(diäthylenglykolmono-n-butyläther)ester.

In einer bevorzugten Ausführungsform der Erfindung ist vorgesehen, daß als emulgierbare anionaktive Tenside eine Mischung eingesetzt wird aus
- 1 - 25%,: vorzugsweise 16% Kokosfettsäuremonoethanolamid mit 4,5 - 6 Mol Ethylenoxid Addukte
- 1 - 40%,: vorzugsweise 20% Dodecylbenzolsulfonsäure, 97-98%ig
- 1 - 20%,: vorzugsweise 9,2% reine Triäthanolamin.
- 1 - 12%,: vorzugsweise 9,8% Wasser
- 96 - 3%,: vorzugsweise 45,0% Essigsäure- (diäthylenglykolmono-n-butyläther)ester.

Die beiden Bestandteile Dodecylbenzolsulfonsäure und Triäthanolamin werden als wasserhaltige Mischung eingesetzt, wobei der Wasseranteil vorzugsweise 9,8% beträgt.

Hierdurch ist gewährleistet, daß bei der Anwendung sich die in der Mischung enthaltenen Tenside nicht von dem als Lösungsmittel dienenden Essigsäure- (diäthylemglykolmono-n-butyläther)ester trennen und so die volle Einwirkung auf das zu reinigende Gewebe erhalten bleibt.

Erfindungsgemäß kann dieses emulgierbare Tensid auch durch Triäthanolaminalkylsulfat gebildet werden,

Erfindungsgemäß können wahlweise die im Anspruch 6 angegebenen Amine eingesetzt werden.

Der anionische Teil der Tenside kann wahlweise einzeln oder in einer entsprechenden Mischung bestehen aus Fettalkylschwefelsäureester oder Fettsäuren. Sie können auch als Salze eingesetzt werden, wobei dann diese Verbindungen auch als wasserhaltige Verbindungen zum Einsatz kommen können.

Ferner können die anionischen Tenside in Form ihrer freien Säure, wie beispielsweise Fettsäuren, insbesondere Dodecylbenzolsulfonsäure in situ mit den im Anspruch 6 angegebenen Aminen hergestellt und eingesetzt werden.

Die vorstehend angegebenen Anteile der einzelnen Mischungsbestandteile für die beiden Fleckentfernerkomponenten sind als Gewichts-Prozente definiert.

Der Vorteil der beiden Fleckentfernerkomponenten besteht darin, daß zum Fleckentfernen nur die verschmutzte Stelle in einer flachen Schale getränkt zu werden braucht, wobei eine längere Einwirkungszeit von mehreren Stunden möglich ist, da beide Fleckentfernerkomponenten praktisch nicht flüchtig sind. Die Auswahl, ob jeweils die erste oder die zweite Fleckentfernerkomponente allein oder im Zusammenwirken miteinander eingesetzt werden, richtet sich im wesentlichen nach der den Fleck verursachenden Substanz. Bei der Verwendung beider Fleckentfernerkomponenten nacheinander richtet sich auch die Reihenfolge der Anwendung im wesentlichen nach der den Fleck verursachenden Substanz. In der Regel erfolgt jedoch die Tränkung zunächst mit der ersten Fleckentfernerkpomponente, dann wird die zweite Fleckentfernerkomponente zugegeben und nach einer kurzen Einwirkungszeit etwas Wasser zugegeben und nach einer weiteren Einwirkungszeit unter mechanischem Walken oder Reiben der verschmutzten Stelle die Tränkung mit Wasser insgesamt ausgeschwemmt.

Anstelle einer Tränkung in Badform, wie dies insbesondere für die Anwendung im Haushalt erfolgt, ist es für den gewerblichen Bereich möglich, die verschmutzte Stelle jeweils mit den Fleckentfernerkomponenten zu bedampfen, bzw. in der im gewerblichen Bereich üblichen Detachiertechnik zu behandeln.

## Patentansprüche

1. Verfahren zum Entfernen von Flecken aus Textilien oder dgl., insbesondere zum Entfernen von Kugel- oder Filzschreiberflecken, mit Hilfe von Wasser, dadurch **gekennzeichnet,** daß die verschmutzte Stelle in wenigstens einer ersten Fleckentfernerkompnente, die eine Mischung von Glykolsäure-n-butylester, Diäthylenglykol-n-butyläther und Fettamin-Derivat mit Betainstruktur aufweist und/oder einer zweiten Fleckentfernerkomponente, die eine Mischung aus Essigsäure-(diäthylenglykolmono-n-butyläther) ester, aufweist und einer Mischung von mindestens einem nichtionogenen Tensides und mit mindestens einem emulgierbaren Tensides, welches als Kation ein Amin enthält, getränkt und nach einer vorgebbaren Einwirkungszeit die getränkte Stelle zusätzlich mit Wasser getränkt, gewalkt und anschliessend mit Wasser ausgewaschen wird.

2. Fleckentfernerkomponente zur Durchführung des Verfahrens nach Anspruch 1, dadurch gekennzeichnet, daß die erste Fleckentfernerkomponente aus einer Mischung von
10 - 80%, vorzugsweise 39 - 40 Gew.-% Glykolsäure-n-butylester,
10 - 80%, vorzugsweise 39 - 40 Gew.-% Diäthylenglykolmono-n-butyläther,
1 - 40%, vorzugsweise 19 - 20 Gew.-% Fettamin-Derivat mit Betainstruktur
besteht.

3. Fleckentfernerkomponente zur Durchführung des Verfahrens nach Anspruch 1, dadurch gekennzeichnet, daß die zweite Fleckentfernerkomponente eine Mischung aus Kokosfettsäuremonoethanolamid mit 4,5 - 6 Mol Ethylenoxid Addukte, 97-98%iger Dodecylbenzolsulfonsäure, reines Triäthanolamin, Essigsäure-(diäthylenglykolmono-n-butyläther)ester aufweist.

4. Fleckentfernerkomponente nach Anspruch 3, dadurch gekennzeichnet, daß die Mischung aus
96 - 3%, vorzugsweise 45,0 Gew.-% Essigsäure-(diäthylenglykolmono-n-butyläther)ester
1 - 25%, vorzugsweise 16,0 Gew.-% Kokosfettsäuremonoethanolamid mit 4,5 - 6 Mol EO
1 - 40%, vorzugsweise 20,0 Gew.-% Dodecylbenzolsulfonsäure, 97-98%ig
1 - 20%, vorzugsweise 9,2 Gew.-% reines Triäthanolamin
1 - 12%, vorzugsweise 9,8 Gew.-% Wasser
besteht.

5. Fleckentfernerkomponente nach Anspruch 3 oder 4, dadurch gekennzeichnet, daß der Anteil an emulgierbaren anionaktiven Tensiden durch Triäthanolaminalkylsulfat gebildet wird.

6. Fleckentfernerkomponente nach Anspruch 5, dadurch gekennzeichnet, daß als Amine anstelle von Triäthanolamin wahlweise eingesetzt werden:
Monoäthanolamin, Diäthanolamin und Triäthanolamin
oder
Monoisopropanolamine, Diisopropanolamine und Triisopropanolamine
oder
Methylamine, Äthylamine, Propylamine oder Isopropanolamine.

7. Fleckentfernerkomponente nach einem der Ansprüche 2 bis 6, dadurch gekennzeichnet, daß der Mischung jeweils Parfümöl zugesetzt ist.

## Claims

1. A method for removing stains from textiles or the like, in particular for removing ballpoint or felt-tipped pen marks, with the aid of water, characterised in that the stained point is soaked in at least one first stain-remover component, which contains a mixture of glycolic acid n-butyl ester, diethylene glycol-nbutyl ether and fatty amine derivative with betaine structure and/or a second stain-remover component, which contains a mixture of acetic acid-(diethylene glycol mono-n-butylether)ester and a mixture of at least one non-ionogenic tenside with at least one emulsifiable tenside which contains an amine as cation, and after a pre-selectable exposure time the soaked point is additionally soaked with water, fulled and then washed out with water.

2. A stain-remover component for performing the method according to Claim 1, characterised in that the first stain-remover component consists of a mixture of
10 - 80%, preferably 39-40% by weight glycolic acid n-butyl ester,
10 - 80%, preferably 39 - 40% by weight diethylene glycol mono-n-butyl ether,
1 - 40, preferably 19 - 20% by weight fatty amine derivative with betaine structure.

3. A stain-remover component for performing the method according to Claim 1, characterised in that the second stain-remover component contains a mixture of coconut oil acid monoethanolamide with 4.5 - 6 moles ethylene oxide adducts, 97-98% dodecylbenzenesulphonic acid, pure triethanolamine, acetic acid (diethylene glycol mono-n-butyl ether)ester.

4. A stain-remover component according to Claim 3, characterised in that the mixture consists of
96 - 3%, preferably 45.0% by weight acetic acid(diethylene glycol mono-n-butyl ether)ester,
1 - 25%, preferably 16.0% by weight coconut fatty acid monoethanolamide with 4.5 - 6 moles EO,
1 - 40, preferably 20.0% by weight, 97-98% dodecylbenzenesulphonic acid,
1 - 20%, preferably 9.2% by weight pure triethanolamine,
1 - 12%, preferably 9.8% by weight water.

5. A stain-remover component according to Claim 3 or 4, characterised in that the content of emulsifiable anionic tens ides is formed by triethanolamine alkyl sulphate.

6. A stain-remover component according to Claim 5, characterised in that the following are used selectively as amines instead of triethanolamine:
monoethanolamine, diethanolamine and triethanolamine
or
monoisopropanolamines, diisopropanolamines and triisopropanolamines
or
methylamines, ethylamines, propylamines or isopropanolamines.

7. A stain-remover component according to one of Claims 2 to 6, characterised in that perfume oil is added to the mixture in each case.

## Revendications

1. Procédé pour éliminer les taches de matières textiles ou analogues, en particulier pour éliminer les taches de stylo à bille ou de marqueurs en feutre, avec de l'eau, caractérisé par le fait qu'on imbibe l'endroit taché au moins avec une première composition éliminant les taches comprenant un mélange de n-butylester d'acide glycolique, d'éther mono-n-butylique de diéthylèneglycol et d'un dérivé d'amine grasse ayant une structure de bétaine et/ou avec une seconde composition éliminant les taches qui est un mélange comprenant un ester d'acide acétique et d'éther mono-n-butylique de diéthylèneglycol et un mélange d'un tensioactif non-ionique et d'au moins un tensioactif émulsifiable, qui contient une amine comme cation ; on imbibe ensuite d'eau l'endroit imbibé après un temps prédéterminé, on le foule et on le lave à l'eau.

2. Composition pour l'élimination des taches pour la mise en oeuvre du procédé selon la revendication 1, caractérisée par le fait que la première composition d'élimination des taches se compose d'un mélange de
10 à 80 %, de préférence de 39 à 40 % en poids de n-butylester d'acide glycolique,
10 à 80 %, de préférence de 39 à 40 % en poids d'éther mono-n-butylique de diéthylèneglycol,
1 à 40 %, de préférence de 10 à 20 % de dérivé d'amine grasse ayant une structure de bétaïne.

3. Composition pour l'élimination des taches pour la mise en oeuvre du procédé selon la revendication 1, caractérisée par le fait que la seconde composition pour éliminer les taches comprend un mélange de monoéthanolamide des acides de coprah, portant 4,5 à 6 unités d'oxyde d'éthylène, d'acide dodécylbenzène sulfonique à 97-98 %, de triéthanolamine pure, et d'ester d'acide acétique et de mono-n-butyléther de diéthylèneglycol.

4. Composition pour l'élimination des taches selon la revendication 3, caractérisée par le fait qu'elle se compose de
96 à 3 %, de préférence 45,0 % en poids d'ester d'acide acétique et de mono-n-butyléther de diéthylèneglycol,
1 à 25 %, de préférence 16,0 % en poids de monoéthanolamide des acides de coprah portant 4,5 à 6 unités d'oxyde d'éthylène,
1 à 40 %, de préférence 20 % en poids d'acide dodécylbenzène sulfonique à 97-98 %,
1 à 20 %, de préférence 9,2 % de triéthanolamine pure,
1 à 12 %, en particulier 9,8 % d'eau.

5. Composition pour l'élimination des taches selon l'une des revendications 3 ou 4, caractérisée par le fait que la part de tensioactif anionique est formée de triéthanolaminalkyl sulfate.

6. Composition pour l'élimination des taches selon la revendication 5, caractérisée par le fait qu'au lieu de triéthanolamine, on utilise, comme amine, au choix, les :
monoéthanolamine, diéthanolamine et triéthanolamine,
ou
mono-isopropanolamine, diisopropanolamine et triisopropanolamine,
ou
méthylamine, éthylamine, propylamine ou isopropanolamine.

7. Composition pour éliminer les taches selon l'une des revendications 2 à 6, caractérisée par le fait qu'on ajoute de l'essence de parfum à chaque mélange.
